# EUROPÄISCHE PATENTSCHRIFT

(11) **EP 0 271 053 B1**
(45) Veröffentlichungstag und Bekanntmachung des Hinweises auf die Patenterteilung: **02.12.1992**
(21) Anmeldenummer: 87118104.6
(22) Anmeldetag: 08.12.1987
(51) Int. Cl.: E05D 7/04

(54) **Band für Türen, Fenster und dergleichen**
Hinge for doors, windows or the like
Charnière pour portes, fenêtres ou similaire

(30) Priorität: 10.12.1986 DE 3642127
(43) Veröffentlichungstag der Anmeldung: 15.06.1988
(62) Teilanmeldung aus: 90201655.9
(73) Patentinhaber: Dr. Hahn GmbH & Co. KG, D-41189 Mönchengladbach (DE)
(72) Erfinder: Gust, Hans-Jürgen, D-4050 Mönchengladbach 2 (DE)
(74) Vertreter: Patentanwälte Dipl.-Ing. Walter Kuborn Dipl.-Phys. Dr. Peter Palgen

(56) Entgegenhaltungen:
- DE-C- 489 159
- FR-A- 817 184
- FR-A- 1 422 961
- FR-A- 2 230 223
- FR-A- 2 526 073
- US-A- 2 251 865
- US-A- 2 541 567

## Beschreibung

Die Erfindung bezieht sich auf ein Band der dem Oberbegriff des Anspruchs 1 entsprechenden Art.

Bei dem aus der DE-PS 34 18 138 bekannten Band ist der Bandzapfen in dem Scharnierteil in zwei ineinandergesteckten Bandzapfenbüchsen gelagert, deren Innenbohrungen zu ihrem Außenumfang jeweils um das gleiche Maß exzentrisch angeordnet sind. Durch gegenseitiges Verdrehen der Bandzapfenbüchsen kann eine gewisse Verlagerung des Bandzapfenbolzens gegenüber dem Scharnierteil vorgenommen werden, wie es zum Beispiel bei der Montage von Tören oder Fenstern zur Überbrückung von Fertigungs- und Montagetoleranzen und zur sauberen Justierung des Flügels im feststehenden Rahmen notwendig sein kann.

Die durch Doppelexzenterbuchsen erreichbaren Verstellbeträge senkrecht zur Achse des Bandzapfens sind begrenzt und wirklich nur zur Überbrückung von Toleranzen innerhalb ein und desselben Fabrikats geeignet. Es gibt jedoch auch Bedarfsfälle, bei denen die Lage der Befestigungsstellen der Bandlappen in größerem Maße unterschiedlich ist, zum Beispiel wenn mit ein und demselben Band verschiedene Türen oder Fensterfabrikate bestückt werden sollen und durch unterschiedliche konstruktive Ausbildung die gegenseitige Anordnung der Befestigungsstellen auf dem feststehenden Rahmen und dem Flügel stärker voneinander abweichen.

Es ist zwar schon versucht worden, die Bandlappen in sich verstellbar zu machen (US-PS 2 839 778). Doch treten dabei neue Probleme mit der sicheren Festlegung der Teile des Bandlappens aneinander und seiner Befestigung auf dem feststehenden Rahmen bzw. Flügel auf.

Aus dem DE-GM 17 91 930 ist eine Ausführungsform eines verstellbaren Bandes bekannt, bei welchem in einem der Scharnierteile eine im Querschnitt rechteckige Ausnehmung vorgesehen ist und der einen entsprechend abgeflachten Führungsteil umfassende Bandzapfen in dieser Ausnehmung von Hand in verschiedene Positionen verschiebbar und durch an der Außenseite des Scharnierteils angreifende Mittel, beispielsweise Schraubeinrichtung, in einer bestimmten Stellung feststeckbar ist.

Hierbei sind zwar wesentlich größere Verstellwege als bei Exzentern möglich, doch ist es sehr unzweckmäßig, daß der Flügel, weil die Verstellung von Hand erfolgt, während der Verstellung festgehalten werden muß. Eine feinfühligere Verstellung ist besonders bei schwereren Flügeln dadurch sehr erschwert.Die Anordnung der Festlegemittel außerhalb des Scharnierteils ist unerwünscht, weil sie zu leicht zugänglich ist, den optischen Eindruck des Bandes stört und ein Ansatzpunkt für Schmutz ist.

Die US-PS 2 251 865 zeigt ein dem Oberbegriff des Anspruchs 1 entsprechenden Band, bei welchem die Verstellung durch im Bandlappen untergebrachte Schraubspindeln erfolgt und kein Festhalten des Flügels während des Verstellens erforderlich ist. Um das Führungsteil jedoch am Verkanten zu hindern, bedarf es einer aufwendigen Nut- und Federführung desselben und zweier über Ritzel gemeinsam angetriebener Schraubspindeln.

Der Erfindung liegt die Aufgabe zugrunde, das Verkanten des Führungsteils beim verstellen auf einfachere Weise zu verhindern.

Diese Aufgabe wird durch die in Anspruch 1 wiedergegebene Erfindung gelöst.

Die Flansche wirken einer Schrägstellung des Führungsteils bzw. des Bandzapfens in der Ausnehmung entgegen, sodaß in den meisten Fällen nur ein einzelnes Schraubelement notwendig ist.

Die Flansche können separate, mit dem Führungsteil verbundene oder auch mit diesem einstückige Teile sein (Ansprüche 2,3).

Um die Führungswirkung zu verbessern und insbesondere um eine Festlegewirkung in der Ausnehmung gegen Verschiebung in der Verstellrichtung zu erzielen, empfiehlt es sich, daß die Flansche gemäß Anspruch 4 unter Vorspannung an dem Scharnierteil anliegen. Diese Vorspannung kann so gewählt werden, daß eine ausreichende Festlegung gegeben ist, dennoch aber durch Betätigung des Gewindeelements eine Verlagerung des Führungsteils in der Ausnehmung möglich ist, ohne die Vorspannung lockern zu müssen.

Die Anlage unter Vorspannung kann gemäß Anspruch 5 durch zweiteilige Ausführung des Führungsteils zustande gebracht werden, wobei die Bemessung gemäß Anspruch 6 so erfolgen kann, daß, wenn die beiden Teile "auf Block" angezogen sind, eine vorbestimmte für die gewünschte begrenzte Festlegewirkung geeignete Vorspannung vorhanden ist.

Das Gewindeelement kann durch eine Quer bohrung des betreffenden Scharnierteils drehbar und durch eine Kopfschraube gebildet sein (Ansprüche 7,8).

Bei einem Scharnierband kann die Ausgestaltung nach Anspruch 9 getroffen sein. Gemäß Anspruch 10 können die Flansche eine Zusatzfunktion zur Reibungsminderung übernehmen.

Die erfindungsgemäße Verstellung des Bandzapfens in dem Scharnierteil kann sowohl parallel zur Flügelfläche erfolgen, um die Anordnung des Flügels in der lichten Öffnung des feststehenden Rahmens zu justieren, als auch senkrecht zur Flügelfläche, um verschiedene Aufdeckmaße zu bewältigen und den Anpreßdruck der Dichtungen einzustellen.

Wenn in dieser Beschreibung von "oben" und "unten" sowie "vorn" und "hinten" die Rede ist, so ist damit das Band in seiner Einbaustellung, gesehen von einem vor der Tür oder dem Fenster stehenden Beobachter, gemeint.

In der Zeichnung sind Ausführungsbeispiele der Erfindung dargestellt.
Fig. 1 zeigt eine vorderansicht eines Bandes, teilweise im Schnitt in einer vertikalen Ebene längs der Bandzapfenachse;
Fig. 2 zeigt eine Vorderansicht einer weiteren Ausführungsform;
Fig. 3 zeigt einen Horizontalschnitt nach der Linie III-III in Fig. 2;
Fig 4 zeigt eine Vorderansicht noch einer weiteren Ausführungsform;
Fig. 5 zeigt einen Schnitt nach der Linie V-V in Fig. 4.

Das Scharnierband nach Fig. 1 umfaßt einen auf dem feststehenden Rahmen zu befestigenden Bandlappen, der aus den Scharnierteilen 28,32 besteht, und einen auf dem Flügelrahmen zu befestigenden Bandlappen, der aus dem Scharnierteil 34 besteht. Die Bandlappen bestehen bei allen Ausführung beispielen aus Abschnitten von Aluminium-Strangpreßprofilen und weisen also oben und unten einander parallele Begrenzungsflächen auf. Die Befestigung erfolgt mittels Schrauben. Zur lagerung der Scharnierteile aneinander ist gemäß Fig. 1 ein in zwei Teile 35,35 unterteilter, als Ganzes mit 30 bezeichneter Bandzapfen vorgesehen ist, Die Bandzapfenteile 35 sind in den Scharnierteilen 28,32 durch in Umfangsnuten eingreifende Madenschrauben 77 in Achsrichtung arretiert und greifen von oben und unten in einen in der Ausnehmung 20 des Scharnierteils 34 verlagerbaren Führungsteil 86 ein, der an seinem unteren Ende einen Flansch 79 aufweist, der den Rand der Ausnehmung 20 an der Unterseite des Scharnierteils 34 überdeckt und dort eine die dem unteren Scharnierteil 28 zugewandte Seite des Flansches 79 überdeckende Umhüllung 81 aufweist, die gute Gleiteigenschaften aufweist und mit der der Scharnierteil 34 auf der Oberseite des unteren Scharnierteils 28 aufliegt.

An dem über den oberen Rand des Scharnierteils 34 überstehenden Ende des Führungsteils 86 ist ebenfalls ein den Rand der Ausnehmung 20 übergreifender Flansch 82 angebracht. Durch das Vorhandensein insbesondere des einstückigen unteren Flansches 79 wird der Führungsteil 86 in der Vertikalstellung stabilisiert, so daß zur horizontalen verstellung des Führungsteils 86 in der Ausnehmung 20 mit nur einem Gewindeelement 22 in Gestalt einer zur Achse den Bandzapfens 30 senkrechten Kopfschraube gearbeitet werden kann, die durch die Bohrung 25 in dem Scharnierteil 34 betätigbar ist.

Das Band nach Fig. 2 ist ein zweiteiliges Band und weist in dem unteren Bandlappen 1 eine Bandzapfenbüchse 12 auf, in der der Bandzapfen 100 sitzt. Der Führungsteil 96 in dem oberen Bandlappen 4 ist hierbei ebenfalls als Büchse ausgebildet, deren Außenumfang entsprechend der Ausnehmung 20 profiliert ist (s. Fig. 3) und in die der Bandzapfen 100 von unten bis über die halbe Höhe eingreift. Der Führungsteil 96 besitzt an seinem unteren Ende einen Flansch 91, der den Rand der Ausnehmung 20 überdeckt und über den der obere Bandlappen 4 die Last auf den unteren Bandlappen 1 überträgt.

Am oberen Ende des Führungsteils 96 ist eine Flanschscheibe 92 vorgesehen, die den Rand der Ausnehmung 20 übergreift und mittels einer Schraube gegen das obere Ende des Führungsteils 96 anziehbar ist. Der Flansch 91 und die Flanschscheibe 92 liegen also unter axialer Vorspannung von unten bzw. oben an dem Bandlappen 4 an. Dadurch ergibt sich neben einer Führungswirkung, die den Führungsteil 96 vertikal hält, eine Klemmwirkung, die ihnin der Ausnehmung 20 in einer bestimmten Verschiebestellung festzuhalten in der Lage ist. Das Gewindeelement 22, welches wieder als Kopfschraube ausgebildet ist und den Führungsteil 96 sowie das obere Ende des Bandzapfens 100 in halber Höhe des Bandlappens 4 durchgreift und an den Enden der Ausnehmung anliegt, braucht also nur noch als Antrieb für die Verlagerung zu dienen, während die Festlegung weitgehend von den Flanschen 91,92 übernommen wird. Die Bemessung kann so erfolgen, daß, wenn der Führungsteil 96 und die Flanschscheibe 92 an der Fläche 93 aufeinander anliegen, gerade die richtige Vorspannung erreicht ist, die eine ausreichende Festlegung ergibt, aber noch eine Verlagerung durch Betätigung des Gewindeelements 22 zuläßt.

In dem Scharnierband der Fig. 4 und 5 ist diese Funktionsweise ebenfalls verwirklicht. Der Bandzapfen umfaßt wie in dem Ausführungsbeispiel der Fig. 1 zwei Teile 35,35, die in dem unteren bzw. oberen Scharnierteil 28, 32 angeordnet sind. In dem mittleren Scharnierteil 34 ist die Ausnehmung 20 mit dem Führungsteil 106 vorgesehen, der wiederum an seinem Außenumfang entsprechend der Ausnehmung 20 gestaltet ist und in seinem unteren Bereich eine Büchse bildet, in die der untere Bandzapfenteil 35 eingreift und an ihrem unteren Rand einen radialen Flansch 91 aufweist, der dem entsprechenden Flansch in Fig. 2 entspricht.

Die Flanschscheibe 92 ist bei der Ausführungsform der Fig. 4 und 5 jedoch an einem etwas tieferen büchsenartigen Teil 94 ausgebildet, in den der obere Bandzapfenteil 35 in der aus Fig. 4 ersichtlichen Weise eingreifen kann. Der büchsenartige Teil 94 hat den gleichen Außenquerschnitt wie der Führungsteil 106 und wirkt an der Führung mit. Die Teile 94 und 106 werden mittels einer Schraube 83 in Achsrichtung bis zur Anlage an der Trennfläche 94 gegeneinandergezogen, wodurch die Festlegung des Führungsteils 106 erfolgt.

## Patentansprüche

1. Band für Türen, Fenster und dergleichen,
mit einem ersten auf der Vorderfläche des feststehenden Rahmens der Tür, des Fensters oder dergleichen befestigten Bandlappen,
mit einem zweiten auf der Vorderfläche des Flügels der Tür, des Fensters oder dergleichen befestigten Bandlappen, der einen Scharnierteil des ersten Bandlappens mit einem Scharnierteil übergreift und dort durch einen vertikalen, die Scharnierteile durchgreifenden Bandzapfen mit dem ersten Bandlappen schwenkbar verbunden ist,
mit einer in mindestens einem der Scharnierteile vorgesehenen Geradführung, an der der Bandzapfen zwecks Anpassung der Lage der Befestigungsstellen auf den Vorderflächen des feststehenden Rahmens bzw. der Flügels senkrecht zu seiner Achse verlagerbar und festlegbar ist und die eine parallel zu ihrer Richtung durch einander parallele Flanken begrenzte Ausnehmung in dem Scharnierteil umfaßt, in die der Bandzapfen mit einem Führungsteil gleicher Breite eingreift,
mit einer in der Ausnehmung vorgesehener, von außen betätigbaren, mindestens ein Gewindeelement umfassenden Antriebs- und Festlegeeinrichtung zur Verlagerung des Bandzapfens längs der Ausnehmung und Festlegung in einer erreichten Position,
dadurch gekennzeichnet,
daß der Führungsteil (86,96,106) an der Unterseite bzw. der Oberseite des Scharnierteils (4,34) anliegende Flansche (79,82;91,92) aufweist.

2. Band nach Anspruch 1, dadurch gekennzeichnet, daß der Flansch (82;92) ein separates, mit dem Führungsteil (86;96;106) verbundenes Teil ist.

3. Band nach Anspruch 1, dadurch gekennzeichnet, daß die Flansche (79;91) mit den Führungsteilen (86;96;106) einstückig sind.

4. Band nach einem der Ansprüche 1 bis 3, dadurch gekennzeichnet, daß die Flansche (91,92) unter Vorspannung an der Oberseite bzw. Unterseite des Scharnierteils (4,34) anliegen.

5. Band nach einem der Ansprüche 1 bis 4, dadurch gekennzeichnet, daß der Führungsteil (96,106) quergeteilt ist und die Teile durch eine Schraubverbindung (83) gegeneinanderziebar sind.

6. Band nach Anspruch 4 und 5, dadurch gekennzeichnet, daß der Abstand der Flansche (91,92) so bemessen ist, daß bei Anlage der Teile (96,92;106,94) aneinander die Flansche (91,92) mit einer vorbestimmten Vorspannung an dem Scharnierteil (4,34) anliegen.

7. Band nach einem der Ansprüche 1 bis 6, dadurch gekennzeichnet, daß das Gewindeelement (22,52) durch eine quer zum Bandzapfen (100) verlaufende Bohrung (25) in der Seitenwand des Scharnierteils (4,34) drehbar ist.

8. Band nach einem der Ansprüche 1 bis 7, dadurch gekennzeichnet, daß das Gewindeelement (22,52) eine Kopfschraube ist.

9. Band nach einem der Ansprüche 1 bis 8, dadurch gekennzeichnet, daß bei einem Scharnierband der Bandzapfen (30) zwei Hälften (35,35) aufweist, zwischen denen der Führungsteil (86;106) angeordnet ist und in den mittleren Bandlappen (34) eingreift.

10. Band nach einem der Ansprüche 1 bis 9, dadurch gekennzeichnet, daß ein Flansch (79) eine reibungsmindernde Umhüllung (81) aufweist, die als Auflage für den oberen Scharnierteil (34) dient.

## Claims

1. A hinge for doors, windows and the like,
comprising a first hinge flap secured to the front surface of the fixed frame of the door, window or the like,
comprising a second hinge flap fixed on the front surface of the movable member of the door, window or the like, said hinge flap engaging by a hinge part over a hinge part of the first hinge flap, where it is pivotally connected to the first hinge flap by a vertical hinge pin extending through the hinge parts,
and comprising a rectilinear guide provided in at least one of the hinge parts and on which the hinge pin can be moved perpendicularly to its axis and locked for the purpose of adjusting the position of the fixing locations on the front surfaces of the fixed frame and of the movable member, and which comprises in the hinge part a recess which is bounded parallel to its direction by parallel flanks and in which the hinge pin engages by a guide part of the same width,
comprising an externally operable drive and locking means comprising at least one screwthreaded element and provided in the recess to displace the hinge pin along the recess and lock it in a position once reached,
characterised in that
the guide part (86, 96, 106) has flanges (79, 82; 91, 92) abutting the bottom and top of the hinge part (4, 34).

2. A hinge according to claim 1, characterised in that the flange (82; 92) is a separate part connected to the guide part (86; 96; 106).

3. A hinge according to claim 1, characterised in that the flanges (79; 91) are integral with the guide parts (86; 96; 106).

4. A hinge according to any one of claims 1 to 3, characterised in that the flanges (91, 92) abut the top and bottom of the hinge part (4, 34) with biasing.

5. A hinge according to any one of claims 1 to 4, characterised in that the guide part (96, 106) is transversely divided and the parts are adapted to be drawn together by a screw connection (83).

6. A hinge according to claims 4 and 5, characterised in that the distance between the flanges (91, 92) is so dimensioned that when the parts (96, 92; 106, 94) abut one another the flanges (91, 92) abut the hinge part (4, 34) with a predetermined prestressing.

7. A hinge according to any one of claims 1 to 6, characterised in that the screwthreaded element (22, 52) is rotatable in the side wall of the hinge part (4, 34) through a bore (25) extending transversely of the hinge pin (100).

8. A hinge according to any one of claims 1 to 7, characterised in that the screwthreaded element (22, 52) is a cap screw.

9. A hinge according to any one of claims 1 to 8, characterised in that in the case of a flap hinge the hinge pin (30) comprises two halves (35, 35) between which the guide part (86; 106) is disposed and engages in the middle hinge flap (34).

10. A hinge according to any one of claims 1 to 9, characterised in that one flange (79) has a friction-reducing covering (81) which acts as a support for the top hinge part (34).

## Revendications

1. Charnière pour portes, fenêtres et analogues, avec une première patte de charnière fixée sur la face avant du cadre fixe de la porte, de la fenêtre ou analogue, avec une deuxième patte de charnière fixée sur la face avant du battant de porte, de fenêtre ou analogue, qui vient en prise avec une pièce de charnière sur la pièce de charnière de la première patte de charnière et qui y est reliée en pivotement à la première patte de charnière par un tourillon de charnière vertical traversant les pièces de charnière, avec un guidage droit prévu au moins dans l'une des pièces de charnière, sur lequel on peut fixer ou déplacer le tourillon de charnière pour adapter la position des postes de fixation sur les faces avant du cadre fixe ou du battant verticalement par rapport à son axe, qui englobe un évidement délimité par des flancs parallèles entre eux et parallèles à sa direction dans la pièce de charnière, dans lequel le tourillon de charnière est en prise avec une pièce de guidage de même largeur, avec un dispositif d'entraînement et de fixation comprenant au moins un élément fileté actionnable de l'extérieur prévu dans l'évidement pour déplacer le tourillon de charnière le long de l'évidement et le fixer dans la position atteinte, charnière caractérisée en ce que la pièce de guidage (86, 96, 106) présente à la face inférieure ou à la face supérieure de la pièce de charnière (4, 34) des brides d'appui (79, 82 ; 91, 92).

2. Charnière selon la revendication 1, caractérisée en ce que la bride (82, 92) est une pièce séparée reliée à la pièce de guidage (86 ; 96 ; 100).

3. Charnière selon la revendication 1, caractérisée en ce que les brides (79 ; 91) sont d'une pièce avec les pièces de guidage (86 ; 96 ; 106).

4. Charnière selon l'une des revendications 1 à 3, caractérisée en ce que les brides (91, 92) reposent sous précontrainte sur la face supérieure ou la face inférieure de pièce de charnière (4, 34).

5. Charnière selon l'une des revendications 1 à 4, caractérisée en ce que la pièce de guidage (96, 106) est partagée transversalement et qu'on peut serrer les pièces l'une sur l'autre grâce à une liaison vissée (83).

6. Charnière selon les revendications 4 et 5, caractérisée en ce qu'on dimensionne l'écartement des brides (91, 92), de sorte que par appui des pièces (96, 92 ; 106, 94) l'une sur l'autre, les brides (91, 92) reposent avec une précontrainte prévue sur la pièce de charnière (4, 34).

7. Charnière selon l'une des revendications 1 à 6, caractérisée en ce que l'élément fileté (22, 52) peut tourner dans un trou (25) s'étendant transversalement au tourillon de charnière (100) dans la paroi latérale de la pièce de charnière (4, 34).

8. Charnière selon l'une des revendications 1 à 7, caractérisée en ce que l'élément fileté (22, 52) est une vis à tête.

9. Charnière selon l'une des revendications 1 à 8, caractérisée en ce que dans une charnière le tourillon de charnière (30) présente deux moitiés (35, 35), entre lesquelles on implante la pièce de guidage (86 ; 106), et qu'il vient en prise dans la patte médiane (34) de charnière.

10. Charnière selon l'une des revendications 1 à 9, caractérisée en ce qu'une bride (79) présente un enrobage (81) diminuant le frottement, qui sert d'appui à la pièce de charnière supérieure (34).
